# EUROPÄISCHE PATENTSCHRIFT

(11) **EP 1 110 612 B1**
(45) Veröffentlichungstag und Bekanntmachung des Hinweises auf die Patenterteilung: **04.08.2004**
(21) Anmeldenummer: 00120119.3
(22) Anmeldetag: 16.09.2000
(51) Int. Cl.: B01L 3/02

(54) **Pipettiersystem mit Pipette und Spritze**
Pipetting system with pipette and syringe tip
Système de pipetage avec pipette et embout-seringue

(30) Priorität: 24.12.1999 DE 19963141
(43) Veröffentlichungstag der Anmeldung: 27.06.2001
(73) Patentinhaber: BRAND GMBH + CO KG, 97877 Wertheim (DE)
(72) Erfinder: Kohrmann, Günter, 97897 Kreuzwertheim (DE); Lang, Andreas, 97828 Marktheidenfeld (DE); Huth, Armin, 97855 Triefenstein (DE); Rempt, Renate, 97877 Wertheim-Nassig (DE)
(74) Vertreter: Gesthuysen, von Rohr & Eggert

(56) Entgegenhaltungen:
- EP-A- 0 603 076
- DE-A- 2 926 691
- US-A- 5 770 159

## Beschreibung

Gegenstand der Erfindung ist eine Pipette für ein Pipettensystem mit einer solchen Pipette und einer Spritze, nämlich eine Pipette mit den Merkmalen des Oberbegriffs von Anspruch 1.

Es gibt Pipetten, bei denen die jeweils mit der Pipette zu handhabende Spritze axial in die Pipette einschiebbar bzw. aus dieser wieder entfembar ist (DE 43 41 229 C1). Bei einer solchen Pipette erfolgt die Fixierung von Zylinder und Kolben der Spritze durch radial zustellbare Zylindergreifhebel und Kolbengreifhebel. Die Zylindergreifhebel und die Kolbengreifhebel stehen unter Federkraft in Greifposition und sind entgegen Federkraft in Freigabeposition bringbar. Dazu dienen Betätigungselemente am Pipettengehäuse, die von Hand entgegen der Federkraft betätigbar sind.

Pipetten mit axial einschiebbaren Spritzen sind hinsichtlich der Gestaltung der Zylindergreifeinrichtung und der Kolbengreifeinrichtung konstruktiv aufwendig. Konstruktiv einfacher aufgebaut sind Pipetten mit radial in die Pipette einschiebbarer und aus dieser wieder entfernbarer Spritze. Von einer solchen Pipette geht die vorliegende Erfindung aus (DE 29 26 691 C2).

Bei der bekannten Pipette, von der die Erfindung ausgeht, ist die radial zugängliche, am Pipettengehäuse ortsfest angebrachte Zylindergreifeinrichtung als in Draufsicht U-förmiger flanschartiger Rand mit darüber befindlicher Andruckfeder ausgeführt, der den als umlaufender, vorspringender Flansch ausgeführten Befestigungsabschnitt des Zylinders der Spritze nach radialem Einschieben trägt. Der aus dem Zylinder nach oben herausragende Kolbenkopf des Kolbens der Spritze wird gleichzeitig mit dem Einschieben des Flansches des Zylinders seitlich in eine Kolbenaufnahme an der Kolbengreifeinrichtung eingeführt. Die Kolbenaufnahme ist von zwei seitlichen, gemeinsam ein U bildenden Klemmbacken gebildet, die den Kolbenkopf beim Einsetzen der Spritze gleichzeitig seitlich ergreifen und klemmend halten.

Zu der Kolbengreifeinrichtung der im Pipettengehäuse axial verschiebbaren Kolbenstelleinrichtung bei dieser Pipette gehört weiter eine Betätigungseinrichtung, die an der Kolbenstelleinrichtung angebracht ist. Es handelt sich hier um ein ausklappbares Klemmglied, das zum Einsetzen der Spritze hochgeklappt und zum endgültigen Fixieren des Kolbenkopfes zwischen den Klemmbacken heruntergeschwenkt wird. Durch das Herunterschwenken werden die ohnehin schon unter eigener Federkraft fest am Kolbenkopf anliegenden Klemmbacken zusätzlich gegen den Kolbenkopf gepreßt.

Um den festen Sitz eines eingesetzten Kolbenkopfes zwischen den Klemmbacken zu gewährleisten, ist im Ausgangspunkt für die Lehre der Erfindung jede Klemmbacke mit Profilierungen, und zwar insbesondere mit schneidenartigen Profilierungen versehen. Bei entsprechender Werkstoffauswahl für den Kolbenkopf werden die Profilierungen, insbesondere wenn es sich um schneidenartige Profilierungen handelt, seitlich in das Material des Kolbenkopfes eingedrückt, so daß sich hinsichtlich der erheblichen axialen Kräfte, die im Betrieb von der Kolbenstelleinrichtung auf den Kolbenkopf übertragen werden, nicht nur ein reiner Kraftschluß zwischen Klemmbacken und Kolbenkopf, sondern in gewissem Umfange auch ein Formschluß ergibt.

Es hat sich in der Praxis gezeigt, daß die zuvor erläuterte, aus dem Stand der Technik bekannte Konstruktion in verschiedener Hinsicht verbesserungsfähig ist. Zum einen muß man auf die Spritze beim Einsetzen in die Pipette eine erhebliche seitlich gerichtete Kraft ausüben. Der Zylinder der Spritze kann diese Kraft ohne weiteres aufnehmen. Problematisch ist das beim Kolben und Kolbenkopf, insbesondere bei schlankeren Spritzen. Gerade der Kolbenkopf muß nämlich mit hohem Kraftaufwand zwischen die Klemmbacken der Kolbengreifeinrichtung gedrückt werden. Diese Kraft kann man manchmal nur aufbringen, indem man auf den Kolbenkopf selbst drückt. Versucht man das nur durch Kraftübertragung mittels des Zylinders, so kann es leicht passieren, daß der Kolbenkopf abbricht oder nur schief und damit funktionsuntüchtig in der Kolbengreifeinrichtung sitzt.

Des weiteren erfolgt bei diesem Stand der Technik beim Eindrücken des Kolbenkopfes zwischen die seitlich ansetzenden Klemmbacken eine kraftschlüssige Vorfixierung des Kolbens auch in axialer Richtung. Bei eingesetzter Spritze kann man also den möglicherweise beim Einsetzen etwas zu hoch sitzenden Kolbenkopf (noch nicht voll eingefahrener Kolben) nicht mehr axial verschieben. Man muß die Spritze wieder herausnehmen und anschließend mit voll eingeschobenem Kolben nochmals einsetzen.

Die als Verschlußklappe ausgeführte Betätigungseinrichtung für die Kolbengreifeinrichtung muß ein Handbetätigungselement haben, um sie zu bewegen. Dieses Handbetätigungselement stört während des Betriebs bei in der Hand gehaltener Pipette, weil es sich notgedrungen mit der Kolbenstelleinrichtung gemeinsam im Pipettengehäuse axial verschiebt. Einerseits muß daher ein entsprechender Verschiebeweg im Pipettengehäuse offengehalten werden, andererseits kollidiert die Handbetätigung mit der die Pipette haltenden Hand. Das ist insbesondere bei einer ergonomisch zweckmäßigen Gestaltung des Pipettengehäuses problematisch, bei der das Pipettengehäuse von der Hand vollständig umfaßt wird.

Der Lehre liegt folglich das Problem zugrunde, bei einer Pipette für radiales Einsetzen der Spritze die zuvor aufgezeigten Schwierigkeiten zu überwinden.

Das zuvor aufgezeigte Problem wird gelöst bei einer Pipette mit den Merkmalen des Oberbegriffs von Anspruch 1 durch die Merkmale des kennzeichnenden Teils von Anspruch 1.

Erfindungsgemäß sind die zum Betrieb der Pipette seitlich am Kolbenkopf der Spritze ansetzenden Klemmbacken während des Einsetzens der Spritze wirkungslos oder nahezu wirkungslos und werden erst nach erfolgtem Einsetzen der Spritze an den Kolbenkopf der Spritze angestellt. Durch diese Methode kann man erfindungsgemäß den - empfindlicheren - Kolbenkopf praktisch kraftfrei in die Kolbenaufnahme einsetzen. Damit entfällt auch die axiale Vorfixierung des Kolbenkopfes, so daß notfalls der Kolben, wenn er denn etwas zu weit aus dem Zylinder vorstehen sollte, auch noch bei eingesetzter Spritze nach unten gedrückt werden kann. Dies kann auch automatisch geschehen, beispielsweise durch eine Einführschräge am vom offenen Ende des Pipettengehäuses abgewandten geschlossenen Ende der Kolbenaufnahme der Kolbengreifeinrichtung. Der Stand der Technik, von dem die Erfindung ausgeht, hat hier zwar eine entsprechend wirkende, axial arbeitende Klemmfeder, die eine solche Einführschräge bildet, deren Federkraft muß aber sehr hoch sein, um trotz der Klemmkraft der bereits klemmend angestellten Klemmbacken eine Axialverschiebung des Kolbens in die eingeschobene Stellung zu erreichen.

Schließlich ist es bei entsprechender Gestaltung einer erfindungsgemäßen Pipette ohne weiteres möglich, auf die Verschlußklappe als Betätigungseinrichtung für die Kolbengreifeinrichtung an der verschiebbaren Kolbenstelleinrichtung zu verzichten. Man kann vielmehr relativ einfach eine feststehende Betätigungseinrichtung für die Kolbengreifeinrichtung realisieren.

Besondere Bedeutung kommt einer Ausführung der erfindungsgemäßen Pipette gemäß Anspruch 2 zu. Dadurch, daß die Anstellbewegung der Klemmbacken so gelenkt wird, daß sie bezüglich der Mantelfläche des Kolbenkopfes eine wesentliche tangentiale Komponente hat, wird die erforderliche Kraft für eine hinreichende formschlüssige Verbindung von Klemmbacken und Kolbenkopf so gering wie möglich. Bei Ausführung der Klemmbacken mit schneidenartigen Profilierungen erfolgt die Herstellung der für die Übertragung erheblicher axialer Zugkräfte notwendigen formschlüssigen Verbindung nicht durch nur mit sehr hohen Kräften umsetzbares Eindrücken der schneidenartigen Profilierungen in das Material des Kolbenkopfes, sondern durch mit der Tangentialbewegung erfolgendes Einschneiden in das Material des Kolbenkopfes. Man muß dabei berücksichtigen, daß bei üblichen Pipetten in Abhängigkeit von der Viskosität der zu pipettierenden Flüssigkeit durchaus Kräfte bis zu 70 N oder mehr in axialer Richtung übertragen werden müssen. Selbstverständlich muß dabei jedes Risiko von Schlupf zwischen der Kolbenstelleinrichtung und dem Kolbenkopf vermieden werden, um die gewünschte Dosiergenauigkeit einzuhalten. Dabei kommt dieser mit geringstmöglichen Kräften erzeugten formschlüssigen Verbindung durch die schneidenartigen Profilierungen an den Klemmbacken ganz erhebliche Bedeutung zu.

Grundsätzlich kann mit Anspruch 5 die Anstellbewegung der Klemmbacken durch Handbetätigung der Betätigungseinrichtung erzeugen. Noch zweckmäßiger ist es aber, zwar die höheren Kräfte, die zum Einschneiden der schneidenartigen Profilierungen in das Material des Kolbenkopfes aufzubringen sind, durch die Betätigungseinrichtung zu erzeugen, die Anstellung selbst aber durch die Federkraft von Anstellfedern zu gewährleisten. Das vereinfacht die Konstruktion der Betätigungseinrichtung. Insbesondere ermöglicht dies eine ortsfeste Anordnung der Betätigungseinrichtung am Pipettengehäuse. Sie ist nämlich nur zur anfänglichen Kraftaufbringung und später zur Spreizung der Klemmbacken erforderlich. Sie muß daher nur bei voll oder weitgehend in dem Zylinder eingefahrenem Kolben funktionsbereit sein. Damit kann man die Betätigungseinrichtung von der verschiebbaren Kolbenstelleinrichtung lösen und ortsfest dem Pipettengehäuse zuordnen mit allen Vorteilen für die Handhabbarkeit der erfindungsgemäßen Pipette.

Bevorzugte Ausgestaltungen und Weiterbildungen der Lehre der Erfindung sind Gegenstand der Unteransprüche.

Im folgenden wird die Erfindung mit der Erläuterung eines bevorzugten Ausführungsbeispiels anhand der Zeichnung weiter erläutert. In der Zeichnung zeigt
- Fig. 1: in einer perspektivischen Ansicht ein Pipettensystem aus einer erfindungsgemäßen Pipette und einer daran angebrachten Spritze, funktionsbereit,
- Fig. 2: das Pipettensystem aus Fig. 1 mit geöffneter Spritzenaufnahme,
- Fig. 3: die Pipette des Pipettensystems aus Fig. 1 in einer Fig. 2 entsprechenden Darstellung,
- Fig. 4: ausschnittweise, in stark vergrößerter Darstellung den Bereich der Spritzenaufnahme an der Pipette gemäß Fig. 3, das Gehäuse teilweise geöffnet,
- Fig. 5: in vergrößerter Darstellung, ausschnittweise, eine Kolbengreifeinrichtung einer erfindungsgemäßen Pipette mit eingesetztem Kolbenkopf einer Spritze,
- Fig. 6: eine Betätigungseinrichtung für die Kolbengreifeinrichtung aus Fig. 5, wobei die Klemmbacken der Kolbengreifeinrichtung wie in Fig. 5 an den Kolbenkopf angestellt sind,
- Fig. 7: die Betätigungseinrichtung aus Fig. 6 mit gegen Federkraft gespreizten Klemmbacken der Kolbengreifeinrichtung.

Fig. 1 zeigt in perspektivischer Ansicht ein Pipettensystem aus einer Pipette 1 und einer Spritze 2. Bei der Pipette 1 handelt es sich im dargestellten und bevorzugten Ausführungsbeispiel um eine motorbetriebene Repetierpipette. Die Lehre der Erfindung ist aber nicht auf motorbetriebene Repetierpipetten beschränkt, sie kann für jede Art von Pipette mit eingesetzter Spritze, sei sie handbetätigt oder motorbetrieben, genutzt werden.

In Fig. 1 erkennt man an der Pipette 1 Handgriffausformungen 3 und eine Motorbetätigung 4.

Fig. 4 in Verbindung mit Fig. 1 läßt erkennen, daß die bei einer solchen Pipette 1 verwendete Spritze 2, die ja als Austauschteil handelsüblich erhältlich ist, wie üblich einen Zylinder 5 mit einem hier als Flansch ausgeführten Befestigungsabschnitt 6 sowie mit einem Kolben 7 aufweist. Dieser ist in Fig. 4 nicht zu erkennen, sondern im Zylinder 5 verdeckt. Von ihm ist nur der auch in eingeschobenem Zustand aus dem Zylinder 5 endseitig herausragende Kolbenkopf 8 zu erkennen.

Die Pipette 1 selbst weist ein Pipettengehäuse 9 auf, in dem eine in Fig. 4 nur angedeutet erkennbare Kolbenstelleinrichtung 10 axial verschiebbar angeordnet ist. Die Kolbenstelleinrichtung 10 wird bei einer motorbetriebenen Pipette 1 vom Motor bewegt, bei einer handbetätigten Pipette von Hand, ggf. über eine Stufenmechanik, die z. B. mit Klinke und Zahnstange arbeitet.

Am Pipettengehäuse 9 ortsfest angebracht ist eine radial zugängliche Zylindergreifeinrichtung 11. Die Zylindergreifeinrichtung 11 ist hier wie im bereits oben angesprochenen Stand der Technik (DE 29 26 691 C2) einfach als U-förmiger, flanschartiger Rand am Pipettengehäuse 9 ausgeführt, auf dem der als umlaufender Flansch ausgeführte Befestigungsabschnitt 6 des Zylinders 5 aufliegt. Dieser wird dort auf dem Rand durch eine Andruckfeder 12, die ebenfalls in Fig. 4 angedeutet ist, kraftschlüssig fixiert.

Vorgesehen ist ferner eine radial zugängliche, an der Kolbenstelleinrichtung 10 mit dieser verschiebbar angebrachte Kolbengreifeinrichtung 13 für den Kolbenkopf 8 einer Spritze 2 sowie eine Betätigungseinrichtung 14 für diese Kolbengreifeinrichtung 13. Auch insoweit darf insbesondere auf Fig. 4 verwiesen werden.

Im folgenden wird weiter insbesondere auf die Fig. 3, 4 und 5 verwiesen, an denen die nachfolgenden Erläuterungen gut nachvollzogen werden können. Zunächst ist vorgesehen, daß die Kolbengreifeinrichtung 13 den Kolbenkopf 8 bei eingesetzter Spritze 2 mit in einer Kolbenaufnahme 15 der Kolbengreifeinrichtung seitlich ansetzenden Klemmbacken 16 ergreift und seitlich klemmend und axial erhebliche Zugkräfte von der Kolbenstelleinrichtung 10 auf den Kolben 7 übertragend hält.

Insoweit wie das zuvor erläutert worden ist, entspricht die dargestellte Pipette 1 noch im großen und ganzen der Technik, die aus dem Stand der Technik bereits bekannt ist. Das gilt auch noch insoweit, als im dargestellten und bevorzugten Ausführungsbeispiel vorgesehen ist, daß die Klemmbacken 16 der Kolbengreifeinrichtung 13 mit Profilierungen, und zwar hier und nach bevorzugter Lehre mit schneidenartigen Profilierungen 17 versehen sind. In Fig. 4 erkennt man die schneidenartigen Profilierungen 17 an den Klemmbacken 16 der Kolbengreifeinrichtung 13. Es sind dort insgesamt sechs übereinander angeordnete schneidenartige Profilierungen 17 je Klemmbacke 16.

Für die Lehre ist nun zunächst wesentlich, daß die Klemmbacken 16 bezüglich der Kolbenaufnahme 15 verstellbar, insbesondere schwenkbar an der Kolbengreifeinrichtung 13 angeordnet sind. Die Spritze 2 ist bei geöffneten Klemmbacken 16 ohne oder mit nur marginaler Berührung des Kolbenkopfes 8 durch die Klemmbacken 16 einsetzbar und nach dem Einsetzen der Spritze 2 sind dann die Klemmbacken 16 an den Kolbenkopf 8 seitlich anstellbar. Diese Verfahrensweise bei der erfindungsgemäßen Pipette 1 hat die im allgemeinen Teil der Beschreibung erläuterten Vorteile.

Das dargestellte und bevorzugte Ausführungsbeispiel zeigt in Fig. 5 die an Schwenkachsen 18 schwenkbar gelagerten Klemmbacken 16 mit den daran wieder vorzugsweise drehbar gelagerten schneidenartigen Profilierungen 17, hier als Schneidenrollen ausgeführt.

Das in Fig. 4 und 5 besonders gut erkennbare, bevorzugte Ausführungsbeispiel zeigt ferner, daß die Anstellbewegung der mit schwenkbaren Profilierungen 17 versehenen Klemmbacken 16 so gelenkt ist, daß sie an dem Kolbenkopf 8 bzw. der Mantelfläche des Kolbenkopfes 8 eine wesentliche tangentiale Komponente hat. Das ist hier dadurch realisiert, daß sich die Schwenkachsen 18 für die Klemmbacken 16 seitlich versetzt zur Kolbenaufnahme 15 in der Kolbengreifeinrichtung 13 befinden.

Das in Fig. 5 erkennbare Ausführungsbeispiel zeigt weiter, daß nach bevorzugter Lehre die Endposition der Anstellbewegung der Klemmbacken 16 an dem Kolbenkopf 8 knapp vor dem Totpunkt bis knapp jenseits des Totpunktes liegt. Als Totpunkt zu bezeichnen ist der Punkt, bei dem die Mittelachse der schneidenartigen Profilierung 17 der Klemmbacke 16 genau auf der Verbindungslinie der Mittelachse des Kolbenkopfes 8 mit der Schwenkachse 18 der Klemmbacke 16 liegt. Das in Fig. 5 dargestellte Ausführungsbeispiel zeigt eine Endposition der Anstellbewegung der Klemmbacken 16, die knapp diesseits des Totpunktes liegt. Angestrebt ist stets eine ausreichend lange Schnittlinie der schneidenartigen Profilierungen 17 und gleichwohl eine sichere Fixierung des Kolbenkopfes 8 zwischen den Klemmbacken 16. Dazu kann man u. U. auch bis zu einer Position leicht jenseits des Totpunktes gehen.

Auch bei der erfindungsgemäßen Pipette 1 kann man vorsehen, daß die Anstellbewegung der Klemmbacken 16 durch eine Handbetätigung der Betätigungseinrichtung 14 erzeugt wird.

Bei dem erfindungsgemäßen Ausführungsbeispiel einer Pipette 1 wird in besonderem Maße ausgenutzt, daß eine gute Klemmwirkung der Klemmbacken 16 mit vergleichsweise geringem Kraftaufwand erreicht, zumindest aufrechterhalten werden kann. Im dargestellten Ausführungsbeispiel ist nämlich vorgesehen, daß zwar die höhere Kraft, die zum Einschneiden der schneidenartigen Profilierungen 17 der Klemmbacken 16 in das Material des Kolbenkopfes 8 erforderlich ist, durch die Betätigungseinrichtung 14 erzeugt wird, daß aber dann die Anstellung der Klemmbacken 16 durch die Kraft von Anstellfedern 19 aufrechterhalten wird. Durch die Handbetätigung der Betätigungseinrichtung 14 wird überdies dann nur noch die Öffnung der Klemmbacken 16 entgegen der Federkraft bewirkt (siehe Fig. 5). Damit gewinnt man einen zusätzlichen Freiheitsgrad für die Anordnung der Betätigungseinrichtung 14.

Bei geschickter Gestaltung der Anstellbewegung der Klemmbacken 16 mit schneidenartigen Profilierungen 17 kann man sogar vorsehen, daß nur die Anstellfedern 19 die erforderliche Anstellkraft erzeugen. Zumindest aber können sie, wie im dargestellten Ausführungsbeispiel, eine hinreichende Anstellkraft aufrechterhalten, um die im Betrieb erforderlichen erheblichen axialen Zugkräfte übertragen zu können.

Auch bei der erfindungsgemäßen Pipette 1 kann man, wie im Stand der Technik, die Betätigungseinrichtung 14 an der Kolbengreifeinrichtung 13 anordnen. Das hat die im allgemeinen Teil der Beschreibung erläuterten Nachteile. Die zuvor erläuterte Konzeption mit Anstellbewegung der Klemmbacken 16 durch Federkraft erlaubt es aber, daß, so auch im Ausführungsbeispiel verwirklicht, die Betätigungseinrichtung 14 für die Kolbengreifeinrichtung 13 am Pipettengehäuse 9 angebracht ist. Sie ist damit nicht mit der Kolbenstelleinrichtung 10 im Pipettengehäuse 9 verschiebbar, sondern so gesehen im Pipettengehäuse 9 ortsfest angeordnet.

Im Pipettengehäuse 9 ortsfest angeordnet bedeutet hinsichtlich der Betätigungseinrichtung 14 nicht zwingend, daß diese überhaupt nicht bewegbar ist. Im dargestellten und insoweit bevorzugten Ausführungsbeispiel zeigt sich nämlich, daß die Betätigungseinrichtung 14 als am Pipettengehäuse 9 angeordneter Verschluß für die Kolbenaufnahme 15 ausgeführt ist. Genau gesagt ist im dargestellten Ausführungsbeispiel die Betätigungseinrichtung 14 als Verschlußschieber ausgeführt. Natürlich wären auch Ausführungen als Verschlußklappe, Drehverschluß o. dgl. möglich.

Fig. 1 zeigt den die Betätigungseinrichtung 14 bildenden Verschlußschieber nach unten, in die geschlossene Stellung geschoben, während Fig. 2, 3 und 4 den Verschlußschieber, der die Betätigungseinrichtung 14 bildet, nach oben geschoben zeigen. In dieser Position gibt die Betätigungseinrichtung 14 die Kolbenaufnahme 15 frei, während sie in der in Fig. 1 dargestellten Position die Kolbenaufnahme 15 verschließt.

Das dargestellte und bevorzugte Ausführungsbeispiel zeigt insoweit eine Konstruktion, bei der die Betätigungseinrichtung 14 die Klemmbacken 16 bei geschlossener Kolbenaufnahme 15 freigibt und bei geöffneter Kolbenaufnahme 15 entgegen der Federkraft öffnet. In der in Fig. 1 dargestellten geschlossenen Position kann man also den Kolbenkopf 8 mittels der Kolbenstelleinrichtung 10 sicher angekuppelt nach oben und unten bewegen. Demgegenüber ist die in Fig. 2, 3 und 4 dargestellte Position der Betätigungseinrichtung 14 eine solche, bei der mittels der Betätigungseinrichtung 14 die Klemmbacken 16 der Kolbengreifeinrichtung 13 entgegen der Kraft der Andruckfedern 12 auseinandergespreizt sind, so daß der Kolbenkopf 8 freigegeben ist. Das entspricht der Freigabe der Kolbenaufnahme 15 in dieser Position, in der eben dann die Spritze 2 insgesamt von der Pipette 1 getrennt werden kann.

Fig. 5 ist bereits hinsichtlich der Gestaltung der Kolbengreifeinrichtung 13 angesprochen worden. Mit Fig. 5 stehen Fig. 6 und Fig. 7 im Zusammenhang. Fig. 6 und Fig. 7 lassen erkennen, daß im dargestellten und insoweit bevorzugten Ausführungsbeispiel die Betätigungseinrichtung 14 innen eine Keilführung 20 für Stellköpfe 21 der Klemmbacken 16 aufweist, wobei im dargestellten Ausführungsbeispiel die Keilführung 20 am unteren, offenen Ende breit steht und nach oben hin zusammenläuft. Das läßt sich in Fig. 6 und 7 sehr gut erkennen. Fig. 5 zeigt links an den zweiarmigen Hebeln, die die Klemmbacken 16 bilden, die Stellköpfe 21 der Klemmbacken 16. Diese laufen in den Keilführungen 20 an der Innenseite des im dargestellten Ausführungsbeispiel die Betätigungseinrichtung 14 bildenden Verschlußschiebers. Fig. 6 zeigt die Stellung der Stellköpfe 21 bezüglich der Keilführung 20, die der Position der Klemmbacken 16 in Fig. 5 entspricht, also die Stellung mit fixiertem Kolbenkopf 8. Demgegenüber zeigt Fig. 7 eine Stellung, bei der gerade begonnen worden ist, den Verschlußschieber, der die Betätigungseinrichtung 14 bildet, in die in Fig. 2, 3 und 4 dargestellte Lage nach oben zu schieben. Man sieht, daß die Stellköpfe 21 der Klemmbacken 16 schon etwas auseinandergespreizt worden sind, gezwungen durch die Keilführung 20. An den unteren Enden der Keilführung 20 erkennt man Haltenuten 22, in die die Stellköpfe 21 bei voll nach oben geschobenem Verschlußschieber einrasten können. Dadurch ist die Offenstellung der Betätigungseinrichtung 14 fixiert.

Natürlich gibt es viele andere konstruktive Möglichkeiten, das erfindungsgemäß gewünschte Resultat möglichst kraftarm anstellbarer Klemmbacken 16 zu erreichen. Das dargestellte Ausführungsbeispiel stellt daher nur eine bevorzugte konstruktive Variante dar.

Fig. 4 der Zeichnung zeigt schließlich noch, daß auch im dargestellten Ausführungsbeispiel einer erfindungsgemäßen Pipette 1 am vom offenen Ende des Pipettengehäuses 9 abgewandten geschlossenen Ende der Kolbenaufnahme 15 eine Einführschräge 23 für den Kolbenkopf 8 angeordnet ist, durch die der Kolbenkopf 8 beim Einsetzen der Spritze 2 zwangsweise in die Stellung gebracht wird, in der der Kolben 7 vollständig in den Zylinder 5 eingeschoben ist. Die Einführschräge 23 für den Kolbenkopf 8 kann dabei auch als axial wirkende Durckfeder ausgeführt sein oder eine solche axial wirkende Druckfeder aufweisen.

## Patentansprüche

1. Pipette
für ein Pipettensystem mit Pipette (1) und Spritze (2),
bei dem eine Spritze (2) einen Zylinder (5) mit einem vorzugsweise als Flansch ausgeführten Befestigungsabschnitt (6) und einen Kolben (7) mit einem beim Einsetzen in die Pipette (1) aus dem Zylinder (5) endseitig herausragenden Kolbenkopf (8) aufweist,
mit einem Pipettengehäuse (9) und einer im Pipettengehäuse (9) axial verschiebbaren Kolbenstelleinrichtung (10),
mit einer radial zugänglichen, am Pipettengehäuse (9) ortsfest angebrachten Zylindergreifeinrichtung (11) für den Befestigungsabschnitt (6) einer Spritze (2),
mit einer radial zugänglichen, an der Kolbenstelleinrichtung (10) mit dieser verschiebbar angebrachten Kolbengreifeinrichtung (13) für den Kolbenkopf (8) einer Spritze (2) und
mit einer Betätigungseinrichtung (14) für die Kolbengreifeinrichtung (13),
wobei die Kolbengreifeinrichtung (13) den Kolbenkopf (8) bei eingesetzter Spritze (2) mit in einer Kolbenaufnahme (15) seitlich ansetzenden Klemmbacken (16) ergreift und seitlich klemmend und axial erhebliche Zugkräfte von der Kolbenstelleinrichtung (10) auf den Kolben (7) übertragend hält und
wobei, vorzugsweise, die Klemmbacken (16) mit Profilierungen, insbesondere mit schneidenartigen Profilierungen (17) versehen sind,
**dadurch gekennzeichnet,**
**daß** die Klemmbacken (16) bezüglich der Kolbenaufnahme (15) verstellbar, insbesondere schwenkbar, an der Kolbengreifeinrichtung (13) angeordnet sind,
**daß** die Spritze (2) bei geöffneten Klemmbacken (16) ohne oder mit nur marginaler Berührung des Kolbenkopfes (8) durch die Klemmbacken (16) einsetzbar ist und
**daß** die Klemmbacken (16) nach dem Einsetzen der Spritze (2) an den Kolbenkopf (8) seitlich anstellbar sind.

2. Pipette nach Anspruch 1, **dadurch gekennzeichnet, daß** die Anstellbewegung der mit schneidenartigen Profilierungen (17) versehenen Klemmbacken (16) an den Kolbenkopf (8) so gelenkt ist, daß sie bzgl. der Mantelfläche des Kolbenkopfes (8) eine wesentliche tangentiale Komponente hat, und vorzugsweise, daß die Endposition der Anstellbewegung der Klemmbacken (16) an den Kolbenkopf (8) knapp vor dem Totpunkt bis knapp jenseits des Totpunktes liegt, wobei der Totpunkt der Punkt ist, bei dem die Mittelachse der schneidenartigen Profilierung 17 der Klemmbacke 16 genau auf der Verbindungslinie der Mittelachse des Kolbenkopfes 8 mit der Schwenkachse 18 der Klemmbacke 16 liegt.

3. Pipette nach Anspruch 1 oder 2, **dadurch gekennzeichnet, daß** die schneidenartigen Profilierungen (17) als Schneidenrollen ausgeführt sind.

4. Pipette nach einem der Ansprüche 1 bis 3, **dadurch gekennzeichnet, daß** die Anstellbewegung der Klemmbacken (16) durch Handbetätigung der Betätigungseinrichtung (14) erzeugt wird.

5. Pipette nach einem der Ansprüche 1 bis 4, **dadurch gekennzeichnet, daß** die Anstellbewegung der Klemmbacken (16) - jedenfalls auch - durch die Kraft einer Anstellfeder (19) oder von Anstellfeder (19) erzeugt wird und daß durch Handbetätigung der Betätigungseinrichtung (14) die Öffnung der Klemmbacken (16) entgegen der Federkraft erzeugt wird.

6. Pipette nach einem der Ansprüche 1 bis 5, **dadurch gekennzeichnet, daß** die Betätigungseinrichtung (14) an der Kolbenstelleinrichtung (10) angebracht ist.

7. Pipette nach einem der Ansprüche 1 bis 5, **dadurch gekennzeichnet, daß** die Betätigungseinrichtung (14) am Pipettengehäuse (9) angebracht ist, und, vorzugsweise, daß die Betätigungseinrichtung (14) als am Pipettengehäuse (9) angebrachter Verschluß für die Kolbenaufnahme (15) ausgeführt ist, und vorzugsweise, daß die Betätigungseinrichtung (14) als Verschlußschieber ausgeführt ist.

8. Pipette nach Anspruch 7, **dadurch gekennzeichnet, daß** die Betätigungseinrichtung (14) die Klemmbacken (16) bei geschlossener Kolbenaufnahme (15) freigibt und bei geöffneter Kolbenaufnahme (15) entgegen der Kraft der Anstellfeder (19) oder Anstellfedern (19) öffnet, und, vorzugsweise, daß die Betätigungseinrichtung (14) innen eine Keilführung (20) für Stellköpfe (21) der Klemmbacken (16) aufweist, und, vorzugsweise, daß die Keilführung (20) am unteren, offenen Ende breit steht und nach oben hin zusammenläuft.

9. Pipette nach Anspruch 8, **dadurch gekennzeichnet, daß** die Keilführung (20) an dem dem auseinandergespreizten Zustand der Klemmbacken (16) zugeordneten Ende Haltenuten (22) o. dgl. für die Stellköpfe (21) der Klemmbacken (16) aufweist, in die die Stellköpfe (21) der Klemmbacken (16) einrasten, so daß die Betätigungseinrichtung (14) in Offenstellung fixiert ist.

10. Pipette nach einem der Ansprüche 1 bis 9, **dadurch gekennzeichnet, daß** am vom offenen Ende des Pipettengehäuses (9) abgewandten geschlossenen Ende der Kolbenaufnahme (15) eine, ggf. als axial wirkende Druckfeder ausgeführte oder eine axial wirkende Druckfeder aufweisende Einführschräge (23) für den Kolbenkopf (8) angeordnet ist.

## Claims

1. Pipette
for a pipette system having a pipette (1) and syringe (2),
in which a syringe (2) includes a cylinder (5) having a fastening section (6) preferably designed as a flange and a plunger (7) having a plunger head (8) extending beyond a basal end of the cylinder (5) when inserted in the pipette (1),
having a pipette housing (9) and an axially moveable plunger-positioning device (10) in the pipette housing (9),
having a radially accessible cylinder-gripping device (11) mounted on the pipette housing (9) for the fastening section (6) of a syringe (2),
having a radially accessible plunger-gripping device (13) for the plunger head (8) of a syringe (2) mounted on the plunger-positioning device (10) and movable therewith, and
an actuating device (14) for the plunger-gripping device (13),
wherein, when the syringe (2) is inserted, the plunger-gripping device (13) grips the plunger head (8) with jaw chucks (16) mounted on the inner sides of a plunger receptacle (15) and clamps it in a manner clamping laterally and withstanding a substantial amount of axial traction force from the plunger-positioning device (10) on the plunger (7) and
wherein, preferably, the jaw chucks (16) are provided with a profile, in particular a serrated profile (17),
**characterized in**
**that** the jaw chucks (16) are adjustable in respect to the plunger receptacle (15), in particular pivotably mounted on the plunger-gripping device (13),
**that**, when the jaw chucks (16) are open, the syringe (2) is insertable through the jaw chucks (16) without or with only marginal contact of the plunger head (8) and
**that**, after inserting the syringe (2), the jaw chucks (16) are laterally engagable on the plunger head (8).

2. Pipette according to claim 1, **characterized in that** the engaging movement of the jaw chucks (16) provided with serrated profiling (17) on the plunger head (8) is directed in a manner such that it has a substantially tangential component with respect to a contact surface of the plunger head (8) and, preferably, that the end position of the engaging movement of the jaw chucks (16) on the plunger head (8) lies approximately slightly before or slightly after dead center, wherein dead center is the point in which the centerline of the serrated profiling (17) of the jaw chucks (16) lies exactly on the connecting line of the centerline of the plunger head (8) with the rotating axis (18) of the jaw chucks (16).

3. Pipette according to claim 1 or 2, **characterized in that** the serrated profiling (17) is in the form of cutting rollers.

4. Pipette according to any one of claims 1 to 3, **characterized in that** the engaging movement of the jaw chucks (16) is produced by manually actuating the actuating device (14).

5. Pipette according to any one of claims 1 to 4, **characterized in that** the engaging movement of the jaw chucks (16) is produced - at least also - by the force of an engaging spring (19) or engaging springs (19) and that the opening of the jaw clamps (16) against elastic force is produced by manually actuating the actuating device (14).

6. Pipette according to any one of claims 1 to 5, **characterized in that** the actuating device (14) is mounted on the plunger-positioning device (10).

7. Pipette according to any one of claims 1 to 5, **characterized in that** the actuating device (14) is mounted on the pipette housing (9), and, preferably, that the actuating device (14) is designed as a closure for the plunger receptacle (15) mounted on the pipette housing (9), and, preferably, that the actuating device (14) is designed as a shutter.

8. Pipette according to claim 7, **characterized in that**, when the plunger receptacle (15) is closed, the actuating device (14) releases the jaw chucks (16) and, when the plunger receptacle (15) is open, the actuating device (14) opens the jaw chucks (16) against the force of the engaging spring (19) or engaging springs (19), and, preferably, that the actuating device has a guide piece (20) for the engager heads (21) of the jaw chucks (16), and, preferably, that the guide piece (20) is wider on a lower, open end and tapers upwardly.

9. Pipette according to claim 8, **characterized in that** the guide piece (20) has holding grooves (22) or the like for the engager heads (21) of the jaw chucks (16) on an end assigned to the open state of the jaw chucks (16), in which the engager heads (21) of the jaw chucks (16) are locked so that the actuating device (14) is fixed in the open position.

10. Pipette according to any one of claims 1 to 9, **characterized in that** an insertion bevel (23), being formed optionally as an axially operative compression spring or having an axially operative compression spring, is arranged on the closed end of the plunger receptacle (15) opposite the open end of the pipette housing (9).

## Revendications

1. Pipette pour un système de pipetage avec pipette (1) et seringue (2), dans lequel une seringue (2) est munie d'un cylindre (5) avec un tronçon de fixation (6) conçu de préférence sous forme de bride et un piston (7) avec une tête de piston (8) saillant hors de l'extrémité du cylindre (5) lors de l'insertion dans la pipette (1), avec un corps de pipette (9) et un dispositif de réglage du piston (10) déplaçable en direction axiale dans le corps de la pipette (9), avec un dispositif de préhension du cylindre (11) pour le tronçon de fixation (6) d'une seringue (2), qui est accessible en direction radiale et disposé de façon fixe sur le corps de la pipette (9), avec un dispositif de préhension du piston (13) pour la tête du piston (8) d'une seringue (2), qui est disposé sur le dispositif de réglage du piston (10) de façon déplaçable par rapport à ce dernier et accessible en direction radiale et avec un système d'actionnement (14) du dispositif de préhension du piston (13), le dispositif de préhension du piston (13) saisissant la tête du piston (8) par l'intermédiaire de mâchoires de serrage s'agrippant latéralement et se coinçant latéralement dans un logement du piston (15) lorsque la seringue est insérée et maintenant des forces de traction axiales considérables en les transmettant du dispositif de réglage du piston (10) vers le piston (7) et les mâchoires de serrage (16) étant de préférence munies de profilages, notamment de profilages (17) de type taillants, **caractérisée en ce que** les mâchoires de serrage (16) sont disposées sur le dispositif de préhension du piston (15) de façon réglable, notamment pivotante par rapport au logement du piston (15), **en ce qu'**en position ouverte des mâchoires de serrage (16,) la seringue (2) peut être insérée à travers les mâchoires de serrage (16), sans ou par un contact seulement marginal de la tête du piston (8) et **en ce que** les mâchoires de serrage (16) peuvent être latéralement serrées sur la tête du piston (8) après l'insertion de la seringue (2).

2. Pipette selon la revendication 1, **caractérisée en ce que** le mouvement de serrage des mâchoires de serrage (16) munies de profilages de type taillants (17) est dirigé (8) sur la tête de piston (8), de façon à disposer d'une composante tangentielle notable par rapport à l'enveloppe externe de la tête du piston (8) et de préférence de façon à ce que la position finale du mouvement de serrage des mâchoires de serrage (16) sur la tête de piston (8) se situe peu avant le point mort jusqu'à peine de l'autre côté du point mort, le point mort étant le point sur lequel l'axe central du profilage de type taillant (17) de la mâchoire de serrage (16) se situe exactement sur la ligne de liaison de l'axe central de la tête de piston (8) avec l'axe pivotant (18) de la mâchoire de serrage (16).

3. Pipette selon l'une quelconque des revendications 1 ou 2, **caractérisée en ce que** les profilages de type taillants (17) sont réalisés sous forme de rouleaux coupants.

4. Pipette selon l'une quelconque des revendications 1 à 3, **caractérisée en ce que** le mouvement de serrage des mâchoires de serrage (16) est généré par une manipulation du système d'actionnement (14).

5. Pipette selon l'une quelconque des revendications 1 à 4, **caractérisée en ce que** le mouvement de serrage des mâchoires de serrage (16) est généré (au moins aussi) par la force d'un ressort de serrage (19) ou de plusieurs ressorts de serrage (19) et **en ce qu'**une manipulation du système d'actionnement (14) ouvre les mâchoires de serrage (16) contre l'action du ressort.

6. Pipette selon l'une quelconque des revendications 1 à 5, **caractérisée en ce que** le système d'actionnement (14) est monté sur le dispositif de réglage du piston (10).

7. Pipette selon l'une quelconque des revendications 1 à 5, **caractérisée en ce que** le système d'actionnement (14) est monté sur le corps de la pipette (9) et **en ce que** de préférence, le système d'actionnement (14) est réalisé sous forme de fermeture du logement du piston (15) montée sur le corps de la pipette et **en ce que** le système d'actionnement (14) se présente de préférence sous forme d'un curseur de fermeture.

8. Pipette selon la revendication 7, **caractérisée en ce que** le système d'actionnement (14) libère les mâchoires de serrage (16) lorsque le logement du piston (15) est fermé et **en ce que** lorsque le logement du piston est ouvert, il s'ouvre contre l'action du ressort de serrage (19) ou des ressorts de serrage (19) et **en ce que** de préférence, le système d'actionnement (14) est muni à l'intérieur d'un guidage par clavette (20) pour des têtes de réglage (21) des mâchoires de serrage (16) et **en ce que** le guidage par clavette (20) est de préférence écarté sur l'extrémité inférieure ouverte et il se rejoint vers le haut.

9. Pipette selon la revendication 8, **caractérisée en ce que** sur l'extrémité associée à l'état écarté des mâchoires de serrage, le guidage par clavettes (20) est muni de rainures de maintien (22) ou analogues pour les têtes de réglage (21) des mâchoires de serrage (16) dans lesquelles les têtes de réglage (21) des mâchoires de serrage (16) s'enclenchent, pour fixer le système d'actionnement (14) en position ouverte.

10. Pipette selon l'une quelconque des revendications 1 à 9, **caractérisée en ce qu'**une inclinaison d'insertion (23) pour la tête du piston, réalisée le cas échéant sous forme d'un ressort de compression à action axiale ou munie d'un ressort de compression à action axiale est disposée sur l'extrémité fermée du logement du piston qui est (15) opposée à l'extrémité ouverte du corps de la pipette (9).
